# EUROPÄISCHE PATENTSCHRIFT

(11) **EP 2 142 707 B1**
(45) Veröffentlichungstag und Bekanntmachung des Hinweises auf die Patenterteilung: **24.12.2014**
(21) Anmeldenummer: 08749394.6
(22) Anmeldetag: 08.05.2008
(51) Int. Cl.: E01C 19/48, E01C 19/00

(54) **SEITWÄRTSDRIFTKORRIGIEREINRICHTUNG**
CORRECTION DEVICE FOR LATERAL DRIFT
DISPOSITIF DE CORRECTION DE LA DÉVIATION LATÉRALE

(30) Priorität: 10.05.2007 EP 07107972
(43) Veröffentlichungstag der Anmeldung: 13.01.2010
(73) Patentinhaber: Leica Geosystems AG, 9435 Heerbrugg (CH)
(72) Erfinder: BÜHLMANN, Andreas, CH-3658 Merlingen (CH)
(74) Vertreter: Kaminski Harmann
(86) Internationale Anmeldenummer: PCT/EP2008/003700
(87) Internationale Veröffentlichungsnummer: WO 2008/138542

(56) Entgegenhaltungen:
- EP-A1- 0 620 319
- US-A- 5 988 936
- US-A1- 2004 221 790

## Beschreibung

Die Erfindung betrifft eine Seitwärtsdriftkorrigiereinrichtung für eine mobile Fertigungsmaschine, welche eine Ausbringung von Material und ein Werkzeug zur Bearbeitung des ausgebrachten Materials aufweist, nach dem Oberbegriff des Anspruch 1.

Mobile Maschinen zur Fertigung von Randsteinen oder Fussgängerwegen sind schon lange bekannt. Die gleitende Fertigung geschieht üblicherweise in drei Schritten: Ausbringung von Material wie beispielsweise Beton, grobe Schalung des Materials und feine Schalung des Materials. Alle drei Schritte werden während der Fahrt einer solchen Maschine beispielsweise durch entsprechende Gleitschalwerkzeuge ausgeführt. Die Fahrtgeschwindigkeit der Maschine bei der Fertigung kann etwa 20 Meter pro Minute betragen. Jede Abweichung des für die Fertigung vorgegebenen Kurses der mobilen Maschine kann dabei einen Fehler in der durch das Werkzeug zu fertigenden Struktur verursachen. Deshalb ist eine Seitwärtsdrift vor allem bei Maschinen mit einer gleitenden Schalung, wie z.B. einer Curb & Gutter Maschine, bei Kurvenfahrten nachteilig.

Im Allgemeinen weisen Fertigungsmaschinen mit einer gleitenden Schalung, welche auch enge Radien fahren können, drei oder vier Kettenlaufwerke auf, wobei diese alle gelenkt werden können. Damit bei einem Einlenken der vorderen Laufwerke das fertigende Werkzeug keine Seitwärtsbewegung erfährt, ist ein Gegenlenken des hinteren Laufwerks notwendig.

Die europäische Patentanmeldung EP-A1-0 620 319 offenbart eine automatische Kontrolliervorrichtung für eine Strassenbau-Fertigungsmaschine mit mehreren Abziehbohlen, die zum Kontrollieren der Abziehbohlenposition sowie zum Kontrollieren der Fahrtrichtung ausgebildet ist. Die beschriebene Vorrichtung weist dafür eine Detektionseinheit zum Bestimmen der Position der Abziehbohlen relativ zu einer Referenzlinie am Untergrund auf. Die Detektionseinheit besteht unter anderem aus einer Kamera, mittels welcher der Untergrund mit der Referenzlinie aufgenommen wird, und einer Auswerteeinheit mit Bildverarbeitung zum Bestimmen von Verrückungen der Bohlenposition relativ zur Referenzlinie aus den aufgenommenen Bildern. Aus den derartig bestimmten Verrückungen werden Befehle zum Korrigieren der Abziehbohlenposition und der Fahrtrichtung des Strassenfertigers abgeleitet.

Die Patentschrift US-A-5 988 936 offenbart eine Sensoranordnung zum Ermitteln von Steueranweisungen für eine Strassenbaumaschine. Dabei wird insbesondere beschrieben, dass durch die Sensoranordnung die Strassenbaumaschine entlang engen Radien geführt werden kann. Die Sensoranordnung weist dafür drei Sensoren auf, die zur Bestimmung der Richtung einer Referenzlinie, beispielsweise eines gespannten Führungsdrahtes, abhängig von der Position der Strassenbaumaschine relativ zur Referenzlinie ausgebildet sind.

Bisher bekannte Einrichtungen zur Erkennung und Verhinderung einer Seitwärtsdrift von mobilen Fertigungsmaschinen beinhalten die Lenkwinkelmessung der Kettenlaufwerke der Maschine, um die Orientierung und die zurückgelegte Spur der Maschine und daraus Lenkkorrekturen zu berechnen. Allerdings kann im Allgemeinen nicht davon ausgegangen werden, dass die Maschine nicht doch seitwärts über die Kettenlaufwerke schiebt. Ein solches Schieben bedeutet für das an der Maschine angebrachte, fertigende Werkzeug eine Seitwärtsbewegung und somit eine ungenaue Fertigung der zu fertigenden Struktur. Durch die alleinige Messung der Lenkwinkel der Kettenlaufwerke bleibt eine solche Seitwärtsdrift unbemerkt.

Der Erfindung liegt die Aufgabe zugrunde, eine mobile Fertigungsmaschine zu verbessern und somit eine präzisere Fertigung einer Struktur zu ermöglichen.

Eine weitere Aufgabe der Erfindung liegt in der Bereitstellung einer Einrichtung, welche eine Seitwärtsbewegung des fertigenden Werkzeugs der mobilen Fertigungsmaschine besser erkennt und gegebenenfalls korrigiert.

Eine weitere Aufgabe ist das direkte Ermitteln der Bewegungsrichtung eines Bezugspunktes der Fertigungsmaschine relativ zum Untergrund.

Die erfindungsgemässe Seitwärtsdriftkorrigiereinrichtung besteht aus einer Sensorkomponente und einer Auswertekomponente. Bei Fortbewegung der Fertigungsmaschine werden durch die Seitwärtsdriftkorrigiereinrichtung die Bewegungsrichtung eines Bezugspunktes an der Maschine relativ zum Untergrund ermittelt und daraus Lenkkorrekturinformationen abgeleitet. Dazu werden anhand der Sensorkomponente ein oder mehrere Bezugspunkte der Fertigungsmaschine und ein Teil der Untergrundoberfläche, zu der sich die Fertigungsmaschine relativ bewegt, fortlaufend erfasst, wobei zwischen erzeugten Aufnahmen der Untergrundoberfläche die Fertigungsmaschine weiterbewegt wird, und die Informationen an die Auswertekomponente übermittelt. Die Auswertekomponente wertet die Information der Sensorkomponente aus, vergleicht die Aufnahmen zur Erkennung einer Verrückung eines ausgewählten Strukturmerkmals der aufgenommenen Untergrundoberfläche und ermittelt daraus die Bewegungsrichtung der Fertigungsmaschine relativ zum Untergrund. Dazu werden die sich zeitlich ändernden Oberflächeninformationen relativ zu einem Bezugspunkt verfolgt und anhand der relativen Änderungen der Untergrundoberfläche die Bewegungsrichtung des Bezugspunktes gegenüber dem Untergrund ermittelt. Der Bezugspunkt kann beispielsweise die Sensorkomponente selbst sein, sofern sie an der Maschine angebracht ist, oder ein definierter Punkt an der Maschine oder am fertigenden Werkzeug. Die Auswertekomponente prüft nun fortlaufend, ob sich die Fertigungsmaschine bzw. das fertigende Werkzeug driftfrei bewegt und leitet dabei Lenkkorrekturinformationen ab, wobei die Lenkkorrekturinformation auch gleich Null sein kann.

Die Sensorkomponente ist beispielsweise an der mobilen Fertigungsmaschine, z.B. an einem Arm des fertigenden Werkzeugs oder unter dem Maschinenboden, angebracht und vollzieht somit dieselbe Relativbewegung zum Untergrund wie die Fertigungsmaschine bzw. das fertigende Werkzeug selbst.

Ist die Orientierung der Längsachse der Fertigungsmaschine zur Sensorkomponente bekannt und wird durch die Auswertekomponente zusätzlich kontinuierlich geprüft, ob sich die Sensorkomponente nur in Richtung der Längsachse der Fertigungsmaschine bewegt, so kann durch entsprechend abgeleitete Korrekturinformation der Auswertekomponente sichergestellt werden, dass sich die Maschine und somit das an der Maschine angebrachte, fertigende Werkzeug nur in Richtung der Längsachse der Fertigungsmaschine und somit driftfrei bewegt.

Vorteilhaft wird der Bezugspunkt möglichst nah dem Werkzeug gewählt bzw. die Sensorkomponente möglichst nah am Werkzeug angebracht. Dadurch wird möglichst genau die vollführte Bewegung des fertigenden Werkzeugs, welches die zu fertigende Struktur des zu fertigenden Materials bestimmt, durch die ermittelte Bewegung des Bezugspunktes zum Untergrund repräsentiert.

Eine mögliche Ausführungsform der Sensorkomponente ist eine an der Fertigungsmaschine angebrachte Kamera, welche einen bestimmten Teil der Oberfläche des Untergrundes wiederholt erfasst. Das wiederholte Erfassen erfolgt dabei vorteilhaft in kurzen zeitlichen Abständen, wie z.B. 10ms. Durch die Auswertekomponente werden nun anhand einer Bilderkennung sich durch die Fortbewegung der Kamera von Aufnahme zu Aufnahme verschiebende Oberflächenmerkmale verfolgt. Dabei repräsentiert die Verschiebung eines erkannten Merkmals bei zwei aufeinander folgenden Aufnahmen die vollzogene Bewegung der Kamera gegenüber dem Untergrund. Diese Bewegung wird auch von der Fertigungsmaschine ausgeführt, da die Kamera direkt an der Fertigungsmaschine angebracht ist. So wird fortlaufend die Bewegungsrichtung der Fertigungsmaschine bestimmt und kontrolliert. Bewegt sich die Maschine nicht driftfrei, so werden durch die Auswertekomponente Lenkkorrekturinformationen abgeleitet.

Alternativ ist eine Anbringung der Kamera beispielsweise an einem neben der Maschine fahrenden Wagen, wie z.B. an einem materialzuführenden Wagen, möglich, wobei die Kamera einen Bezugspunkt an der Fertigungsmaschine und einen Teil des Untergrundes, zu dem sich die Maschine relativ bewegt, erfasst. Anschliessend ermittelt die Auswertekomponente aus den Bildinformationen der Kamera die Bewegungsrichtung des Bezugspunktes relativ zum Untergrund. Der Bezugspunkt kann dabei beispielsweise eine Kante oder eine Ecke der Fertigungsmaschine sein.

Um die Erkennung und Zuordnung von Oberflächenmerkmalen des Untergrundes bei den einzelnen Aufnahmen zu verbessern und dadurch die Bewegungsrichtung relativ zum Untergrund präziser zu ermitteln, ist ein Anleuchten bzw. Aufhellen der zu erfassenden Untergrundoberfläche möglich. Dieses Anleuchten kann in unterschiedlicher Art und Weise erfolgen, beispielsweise mit Strahlung in einem speziellen Spektralbereich oder mit einem auf die zu erfassende Untergrundstruktur projizierten Strahlmuster. Eine Verbesserung der Erfassung des Untergrundes erfolgt beispielsweise durch einen Schattenwurf von Untergrundunebenheiten durch eine entsprechende, z.B. streifend einfallende Beleuchtung. Ebenso kann der Untergrund mittels dessen Abstrahlcharakteristik der reflektierten Strahlung, z.B. mittels der Farben der Untergrundoberfläche, erfasst werden.

Eine erfindungsgemässe Seitwärtsdriftkorrigiereinrichtung für eine mobile Fertigungsmaschine wird nachfolgend anhand von in der Zeichnung schematisch dargestellten Ausführungsbeispielen rein beispielhaft näher beschrieben. Im Einzelnen zeigen
- Fig.1: verschiedene Positionen einer Kurvenfahrt einer mobilen Fertigungsmaschine des Standes der Technik entlang einer vorgegebenen Projektlinie;
- Fig.2: eine erfindungsgemässe Seitwärtsdriftkorrigiereinrichtung, angebracht an einer Gleitschalungsmaschine;
- Fig.3: die Sensor- und die Auswertekomponente der Seitwärtsdriftkorrigiereinrichtung und den optisch von der Sensorkomponente erfassten Teil der Untergrundstruktur;
- Fig.4: zwei nacheinander von der Kamera als Sensorkomponente aufgezeichnete Untergrundstrukturausschnitte;
- Fig.5: die Seitwärtsdriftkorrigiereinrichtung, angebracht an einer Fertigungsmaschine, welche sich in einer Kurvenfahrt befindet;
- Fig.6: die Seitwärtsdriftkorrigiereinrichtung mit einer Beleuchtungskomponente;
- Fig.7: die Seitwärtsdriftkorrigiereinrichtung mit einer Beleuchtungskomponente, welche ein definiertes Strahlmuster erzeugt; und
- Fig.8: eine Ausführungsform der erfindungsgemässen Seitwärtsdriftkorrigiereinrichtung.

In Figur 1 sind, zur Erläuterung, verschiedene Positionen einer Kurvenfahrt einer mobilen Fertigungsmaschine 1 des Standes der Technik entlang der vorgegebenen Projektlinie 7a der zu fertigenden Struktur gezeigt. Bei einer Kurvenfahrt soll die Maschinenlängsachse 13 in jeder Position parallel zur Tangente 6 an die Projektlinie 7a im Punkt sein, an welchem das Werkzeug 5 die Projektlinie 7a berührt. Um eine Seitwärtsbewegung des Werkzeugs zu verhindern, ist beim Einlenken der vorderen Kettenlaufwerke 2 und 3 der Maschine ein Gegenlenken des hinteren Kettenlaufwerks 4 notwendig.

Figur 2 zeigt eine erfindungsgemässe Seitwärtsdriftkorrigiereinrichtung mit einer Sensorkomponente 8 und einer Auswertekomponente 9, welche unter dem Boden der Gleitschalungsmaschine 1a in der Nähe des fertigenden Werkzeugs 5a angebracht sind. Die Sensorkomponente 8 ermittelt die Oberflächengegebenheiten eines Teiles 11 des durch die Fertigungsmaschine überstrichenen Untergrundes und leitet die Information an die Auswertekomponente 9 weiter. Die Auswertekomponente 9 bestimmt anhand der Veränderungen der übermittelten Untergrundoberflächeninformation bei Fortbewegung der Maschine die Bewegungsrichtung der Sensorkomponente 8. Weiter prüft die Auswertekomponente 9, ob sich die Sensorkomponente 8 driftfrei bewegt und leitet gegebenenfalls daraus Lenkkorrekturen ab, welche sie an das Lenksystem der Maschine weiterleitet.

Figur 3 zeigt eine als Kamera ausgebildete Sensorkomponente 8, welche die Untergrundstruktur des Teiles 11 des überstrichenen Untergrundes 10 mit beispielsweise einer Bildwiederholrate von 100Hz optisch erfasst und die Informationen an die Auswertekomponente 9 weiterleitet. Die Auswertekomponente 8 ermittelt daraus, wie anhand von Figur 4 gezeigt, die Bewegungsrichtung, gegebenenfalls auch die Geschwindigkeit und/oder den zurückgelegten Weg der Sensorkomponente 8 relativ zum Untergrund und speichert diese Informationen ab.

Figur 4 zeigt zwei nacheinander mittels der, hier nicht gezeigten, Sensorkomponente aufgenommene Ausschnitte 11a und 11b der Untergrundoberflächenstruktur, wobei sich durch die Fortbewegung der Maschine die daran angebrachte Sensorkomponente zwischen den Aufnahmen weiterbewegt hat. Durch einen Vergleich der beiden Aufnahmen 11a und 11b der Untergrundoberfläche bestimmt die Auswertekomponente die Bewegungsrichtung 12 der Sensorkomponente relativ zum Untergrund. Dabei verfolgt beispielsweise eine Bilderkennung als Teil der Auswertekomponente ein an unterschiedlichen Positionen bei den Aufnahmen auftretendes Strukturmerkmal, wobei die Verrückung des Strukturmerkmals als Pfeil 12 dargestellt ist, und bestimmt daraus die Relativbewegungsrichtung der Kamera gegenüber dem Untergrund. Anhand dieser Informationen prüft die Auswertekomponente, ob sich die Sensorkomponente nur in Richtung einer Achse bewegt und leitet daraus Lenkkorrekturinformationen ab, welche an das Steuerungssystem der Maschine weitergeleitet werden.

Um die Geschwindigkeit der Untergrundstrukturerfassung zu erhöhen, besteht beispielsweise die Möglichkeit, ein oder mehrere Strukturmerkmale anhand der Bilderkennung zu identifizieren und alleinig die relative Positionsveränderung dieser identifizierten Merkmale zu verfolgen. Eine weitere Möglichkeit besteht beispielsweise in der Verwendung des Template-Matching-Verfahrens.

In Figur 5 ist die Fertigungsmaschine 1 in einer Kurvenfahrt entlang der Projektlinie 7b gezeigt. Die Sensorkomponente 8 ist in bekannter Orientierung zur Fertigungsmaschinenachse am Arm des fertigenden Werkzeuges 5 angebracht. Die Auswertekomponente 9 prüft aus der erfassten Untergrundoberfläche der Sensorkomponente 8, ob sich die Sensorkomponente 8 nur in Richtung der Fertigungsmaschinenachse bewegt. Daraus leitet die Auswertekomponente 9 so Lenkkorrekturinformationen ab, dass durch die Lenkung der vorderen Kettenlaufwerke 2 und 3 das Werkzeug 5 der definierten Projektlinie 7b folgt und durch die Lenkung des hinteren Kettenlaufwerks 4 die Sensorkomponente 8 und somit auch das Werkzeug 5 keine Bewegung seitwärts zur Maschinenachse erfahren.

Figur 6 zeigt die Seitwärtsdriftkorrigiereinrichtung mit einer Beleuchtungskomponente 14 zur Aufhellung 15 der durch die Sensorkomponente 8 erfassten Untergrundstruktur 11. Die Beleuchtung der Untergrundstruktur ermöglicht z.B. bei streifendem Einfall des Lichts einen Schattenwurf der Oberflächenunebenheiten und dadurch eine verbesserte Erkennung von Merkmalen der Untergrundoberfläche. Ebenso lassen sich verschiedene Farben der Untergrundoberfläche durch die Beleuchtung besser unterscheiden.

Figur 7 zeigt die Seitwärtsdriftkorrigiereinrichtung mit einer Beleuchtungskomponente 14a zur definierten Projektion eines Kreuzes 16 als Aufhellstruktur auf einen Teil der anhand der Sensorkomponente 8 erfassten Untergrundoberfläche 11. Eine Achse des Kreuzes 16 ist in Richtung der, nicht gezeigten, Fertigungsmaschinenachse ausgerichtet. Die Auswertekomponente 9 prüft fortlaufend, ob sich die Fertigungsmaschine nur in Richtung der einen Achse des Kreuzes und somit in Richtung der Maschinenachse bewegt und leitet daraus gegebenenfalls Lenkkorrekturinformationen ab.

Figur 8 zeigt eine Ausführungsform der Seitwärtsdriftkorrigiereinrichtung, bei der eine Kamera 8 als Sensorkomponente an einem neben der Maschine fahrenden Wagen 17 montiert ist. Die Kamera 8 erfasst eine Ecke der Fertigungsmaschine als Bezugspunkt und einen Teil der Untergrundoberfläche, zu der sich die Fertigungsmaschine 1a relativ bewegt. Die nicht gezeigte Auswertekomponente ermittelt anhand dieser Informationen die Bewegungsrichtung der Ecke relativ zum Untergrund und leitet daraus gegebenenfalls Lenkkorrekturinformationen ab.

Es versteht sich, dass diese dargestellten Figuren nur Beispiele möglicher Ausführungsformen darstellen.

## Patentansprüche

1. Seitwärtsdriftkorrigiereinrichtung für eine mobile Fertigungsmaschine (1), welche eine Ausbringung von Material und ein fertigendes Werkzeug (5) zur Bearbeitung des ausgebrachten Materials aufweist, mit
- einer Sensorkomponente (8) und
- einer Auswertekomponente (9),
**dadurch gekennzeichnet, dass**
- die Sensorkomponente (8) zur fortlaufenden Erfassung wenigstens eines Teils (11) der Untergrundoberfläche (10), gegenüber der sich die Fertigungsmaschine relativ bewegt, ausgebildet ist, wobei zwischen dabei erzeugten Aufnahmen der Untergrundoberfläche (10) die Fertigungsmaschine (1) weiterbewegt wird, und
- die Auswertekomponente (9)
• durch Vergleich der Aufnahmen zur Erkennung einer Verrückung eines ausgewählten Strukturmerkmals der aufgenommenen Untergrundoberfläche (10) und daraus zur Ermittlung der relativen Bewegungsrichtung eines Bezugspunktes der Fertigungsmaschine gegenüber dem Untergrund sowie
• zur Ableitung von Lenkkorrekturinformationen ausgebildet ist.

2. Seitwärtsdriftkorrigiereinrichtung nach Anspruch 1,
**dadurch gekennzeichnet, dass**
die Auswertekomponente (9) zur Erfassung einer Seitwärtsdrift der Fertigungsmaschine (1) anhand der ermittelten relativen Bewegungsrichtung des Bezugspunktes gegenüber dem Untergrund sowie derart zur Ableitung der Lenkkorrekturinformationen ausgebildet ist, dass die Seitwärtsdrift korrigiert wird.

3. Seitwärtsdriftkorrigiereinrichtung nach Anspruch 1 oder 2,
**dadurch gekennzeichnet, dass**
die Sensorkomponente (8) zur optischen Erfassung der Untergrundoberfläche (10) ausgebildet ist, insbesondere als Kamera.

4. Seitwärtsdriftkorrigiereinrichtung nach einem der vorangehenden Ansprüche,
**dadurch gekennzeichnet, dass**
die Sensorkomponente (8) zur Erfassung der Untergrundoberfläche (10) mit einer Wiederholrate von mindestens 100Hz ausgebildet ist.

5. Seitwärtsdriftkorrigiereinrichtung nach einem der vorangehenden Ansprüche,
**dadurch gekennzeichnet, dass**
die Sensorkomponente (8) zur Erfassung der Untergrundoberfläche (10), die durch die Fortbewegung der Fertigungsmaschine überstrichen wird, ausgebildet ist.

6. Seitwärtsdriftkorrigiereinrichtung nach einem der vorangehenden Ansprüche,
**dadurch gekennzeichnet, dass**
die Sensorkomponente (8) zur Anbringung in oder unter einem Fertigungsmaschinenboden und/oder an einem Werkzeugarm der Fertigungsmaschine ausgebildet ist.

7. Seitwärtsdriftkorrigiereinrichtung nach einem der vorangehenden Ansprüche,
**dadurch gekennzeichnet, dass**
die Sensorkomponente (8) in definierter Orientierung zur Fertigungsmaschinenachse anbringbar ist und vermittels der Auswertekomponente (9) fortlaufend prüfbar ist, ob sich die Sensorkomponente (8) nur in Richtung der Längsachse (13) der Fertigungsmaschine bewegt.

8. Seitwärtsdriftkorrigiereinrichtung nach einem der vorangehenden Ansprüche,
**dadurch gekennzeichnet, dass**
die Auswertekomponente (9) aus den Informationen der Sensorkomponente (8) die Bewegungsgeschwindigkeit und den zurückgelegten Weg des fertigenden Werkzeugs relativ zum Untergrund (10) ermittelt und Informationen über die Bewegungsrichtung und/oder die Bewegungsgeschwindigkeit und/oder den zurückgelegten Weg speichert.

9. Seitwärtsdriftkorrigiereinrichtung nach einem der vorangehenden Ansprüche,
**gekennzeichnet durch**
eine Beleuchtungskomponente (14) zur Beleuchtung mindestens eines Teiles (15) der **durch** die Sensorkomponente (8) erfassten Untergrundoberfläche (10) oder zur gezielten Projektion einer Beleuchtungsstruktur, insbesondere eines Gitters oder eines Kreuzes (16), auf mindestens einen Teil der **durch** die Sensorkomponente erfassbaren Untergrundoberfläche.

10. Seitwärtsdriftkorrigierverfahren zum Korrigieren der Seitwärtsdrift einer mobilen Fertigungsmaschine (1), anhand eines Bezugspunkts der Fertigungsmaschine (1), mit den Schritten
- optisches und fortlaufendes Erfassen eines Teiles (11) der Untergrundoberfläche (10), gegenüber der sich die Fertigungsmaschine relativ bewegt, wobei zwischen dabei erzeugten Aufnahmen der Untergrundoberfläche (10) die Fertigungsmaschine (1) weiterbewegt wird,
- Erkennen einer Verrückung eines ausgewählten Strukturmerkmals der aufgenommenen Untergrundoberfläche (10) durch Vergleichen der Aufnahmen,
- Ermitteln der relativen Bewegungsrichtung des Bezugspunktes gegenüber dem Untergrund aus der Verrückung und daraus
- Ableiten von Lenkkorrekturinformationen.

11. Seitwärtsdriftkorrigierverfahren nach Anspruch 10,
**dadurch gekennzeichnet, dass**
das Erfassen der Untergrundoberfläche (10) mit einer Wiederholrate von mindestens 100Hz erfolgt.

12. Seitwärtsdriftkorrigierverfahren nach Anspruch 10 oder 11,
**dadurch gekennzeichnet, dass**
anhand der ermittelten Bewegungsrichtung des Bezugspunktes gegenüber dem Untergrund eine Seitwärtsdrift der Fertigungsmaschine (1) erfasst wird und daraus das Ableiten der Lenkkorrekturinformationen zum Korrigieren der Seitwärtsdrift erfolgt.

## Claims

1. Correction device for lateral drift for a mobile fabrication machine (1), which has a material discharge means and a fabricating tool (5) for processing the discharged material, having
- a sensor component (8), and
- an evaluation component (9),
**characterized in that**
- the sensor component (8) is designed to carry out continuous sensing of at least part (11) of the underlying surface (10), with respect to which the fabrication machine moves relatively, wherein the fabrication machine (1) is moved on between recordings of the underlying surface (10) which are generated in the process, and
- the evaluation component (9)
• is designed to detect a displacement of a selected structural feature of the recorded underlying surface (10) by comparing the recordings, and to determine therefrom the relative direction of movement of a reference point of the fabrication machine compared to the underlying surface, and
• to derive steering correction information.

2. Correction device for lateral drift according to Claim 1,
**characterized in that**
the evaluation component (9) is designed to sense lateral drift of the fabrication machine (1) on the basis of the determined relative direction of movement of the reference point with respect to the underlying surface and is designed to derive the steering correction information in such a way that the lateral drift is corrected.

3. Correction device for lateral drift according to Claim 1 or 2,
**characterized in that**
the sensor component (8) is designed to perform optical sensing of the underlying surface (10), in particular as a camera.

4. Correction device for lateral drift according to one of the preceding claims,
**characterized in that**
the sensor component (8) is designed to sense the underlying surface (10) with a repetition rate of at least 100Hz.

5. Correction device for lateral drift according to one of the preceding claims,
**characterized in that**
the sensor component (8) is designed to sense the underlying surface (10), which is passed over as a result of the locomotion of the fabrication machine.

6. Correction device for lateral drift according to one of the preceding claims,
**characterized in that**
the sensor component (8) is designed to be attached in or under a fabrication machine floor and/or to a tool arm of the fabrication machine.

7. Correction device for lateral drift according to one of the preceding claims,
**characterized in that**
the sensor component (8) can be attached with a defined orientation with respect to the fabrication machine axis and, by means of the evaluation component (9) it is possible to check continuously whether the sensor component (8) is moving only in the direction of the longitudinal axis (13) of the fabrication machine.

8. Correction device for lateral drift according to one of the preceding claims,
**characterized in that**
the evaluation component (9) determines, on the basis of the information of the sensor component (8), the movement speed and the distance travelled by the fabricating tool relative to the underlying surface (10) and stores information about the direction of movement and/or the movement speed and/or the distance travelled.

9. Correction device for lateral drift according to one of the preceding claims,
**characterized by**
an illumination component (14) for illuminating at least part (15) of the underlying surface (10) sensed by the sensor component (8) or for the selective projection of an illumination structure, in particular of a grill or of a cross (16), onto at least part of the underlying surface which can be sensed by the sensor component.

10. Correction method for lateral drift for correcting the lateral drift of a mobile fabrication machine (1), on the basis of a reference point of the fabrication machine (1), comprising the steps
- optical and continuous sensing of part (11) of the underlying surface (10), with respect to which the fabrication machine is moving relatively, wherein the fabrication machine (1) is moved on between recordings of the underlying surface (10) which are generated in the process,
- detection of displacement of a selected structural feature of the recorded underlying surface (10) by comparing the recordings,
- determining the relative direction of movement of the reference point with respect to the underlying surface on the basis of the displacement, and
- deriving steering correction information on the basis thereof.

11. Correction method for lateral drift according to Claim 10,
**characterized in that**
the sensing of the underlying surface (10) is carried out with a repetition rate of at least 100Hz.

12. Correction method for lateral drift according to Claim 10 or 11,
**characterized in that**
lateral drift of the fabrication machine (1) is sensed on the basis of the determined direction of movement of the reference point, and the derivation of the steering correction information for correcting the lateral drift is carried out on the basis thereof.

## Revendications

1. Dispositif de correction de la déviation latérale pour une machine de fabrication mobile (1) qui présente un épandage de matériau et un outil de fabrication (5) pour le traitement du matériau épandu, avec
- un composant de capteur (8) et
- un composant d'évaluation (9)
**caractérisé en ce que**
- le composant de capteur (8) est configuré pour la détection continue d'au moins une partie (11) de la surface du sol (10) par rapport à laquelle la machine de fabrication se déplace relativement à celle-ci, cependant que la machine de fabrication (1) continue à se déplacer entre des enregistrements ainsi produits de la surface du sol (10) et
- le composant d'évaluation (9) est configuré
• par comparaison des enregistrements pour la reconnaissance d'un déplacement d'une caractéristique de structure sélectionnée de la surface du sol enregistrée (10) et à partir de ceux-ci pour la détermination de la direction du mouvement relatif d'un point de référence de la machine de fabrication par rapport au sol ainsi que
• pour la dérivation d'informations de correction de direction.

2. Dispositif de correction de la déviation latérale selon la revendication 1, **caractérisé en ce que** le composant d'évaluation (9) est configuré pour la détection d'une déviation latérale de la machine de fabrication (1) à l'aide de la direction du mouvement relatif du point de référence par rapport au sol qui a été déterminée ainsi que pour la dérivation des informations de correction de direction de telle manière que la déviation latérale soit corrigée.

3. Dispositif de correction de la déviation latérale selon la revendication 1 ou 2, **caractérisé en ce que** le composant de capteur (8) est configuré pour la détection optique de la surface du sol (10), en particulier en tant que caméra.

4. Dispositif de correction de la déviation latérale selon l'une des revendications précédentes, **caractérisé en ce que** le composant de capteur (8) est configuré pour la détection de la surface du sol (10) avec un taux de répétition d'au moins 100 Hz.

5. Dispositif de correction de la déviation latérale selon l'une des revendications précédentes, **caractérisé en ce que** le composant de capteur (8) est configuré pour la détection de la surface du sol (10) qui est balayée par le déplacement de la machine de fabrication.

6. Dispositif de correction de la déviation latérale selon l'une des revendications précédentes, **caractérisé en ce que** le composant de capteur (8) est configuré pour le montage dans ou sous le fond d'une machine de fabrication et/ou sur un bras d'outil de la machine de fabrication.

7. Dispositif de correction de la déviation latérale selon l'une des revendications précédentes, **caractérisé en ce que** le composant de capteur (8) peut être monté dans une orientation définie par rapport à l'axe de la machine de fabrication et qu'il peut être contrôlé en continu au moyen du composant d'évaluation (9) si le composant de capteur (8) se déplace seulement dans le sens de l'axe longitudinal (13) de la machine de fabrication.

8. Dispositif de correction de la déviation latérale selon l'une des revendications précédentes, **caractérisé en ce que** le composant d'évaluation détermine, à partir des informations du composant de capteur (8), la vitesse de déplacement et le trajet parcouru par l'outil de fabrication relativement par rapport au sol (10) et mémorise des informations sur la direction du mouvement et/ou la vitesse de déplacement et/ou le trajet parcouru.

9. Dispositif de correction de la déviation latérale selon l'une des revendications précédentes, **caractérisé par** un composant d'éclairage (14) pour l'éclairage d'au moins une partie (15) de la surface du sol (10) détectée par le composant de capteur (8) ou pour la projection ciblée d'une structure d'éclairage, en particulier d'une grille ou d'une croix (16), sur au moins une partie de la surface du sol qui peut être détectée par le composant de capteur.

10. Procédé de correction de la déviation latérale pour corriger la déviation latérale d'une machine de fabrication mobile (1), à l'aide d'un point de référence de la machine de fabrication mobile (1), avec les étapes :
- détection optique et continue d'une partie (11) de la surface du sol (10) par rapport à laquelle la machine de fabrication se déplace relativement à celle-ci, cependant que la machine de fabrication (1) continue à se déplacer entre des enregistrements ainsi produits de la surface du sol (10),
- reconnaissance d'un déplacement d'une caractéristique de structure sélectionnée de la surface du sol enregistrée (10) par comparaison des enregistrements,
- détermination de la direction du mouvement relatif du point de référence par rapport au sol à partir du déplacement et à partir de celle-ci
- dérivation d'informations de correction de direction.

11. Procédé de correction de la déviation latérale selon la revendication 10, **caractérisé en ce que** la détection de la surface du sol (10) se fait avec un taux de répétition d'au moins 100 Hz.

12. Procédé de correction de la déviation latérale selon la revendication 10, **caractérisé en ce qu'**une déviation latérale de la machine de fabrication (1) est détectée à l'aide de la direction du mouvement du point de référence par rapport au sol qui a été déterminée et qu'il s'ensuit la dérivation d'informations de correction de direction pour corriger la déviation latérale.
